# EUROPÄISCHE PATENTSCHRIFT

(11) **EP 1 759 780 B1**
(45) Veröffentlichungstag und Bekanntmachung des Hinweises auf die Patenterteilung: **26.11.2008**
(21) Anmeldenummer: 06016380.5
(22) Anmeldetag: 04.08.2006
(51) Int. Cl.: B21D 22/00, B30B 15/14, B21D 43/05, B30B 15/16, B21D 24/00

(54) **Mehrstufen-Tiefzieh-Umformautomat mit unabhängig gesteuerten Stufen**
Multi-stage deep-drawing forming apparatus with independently controlled stages
Dispositif de formage per étirage profond à plusieurs étages commandés indépendamment

(30) Priorität: 02.09.2005 DE 202005013912 U
(43) Veröffentlichungstag der Anmeldung: 07.03.2007
(73) Patentinhaber: F. Post GmbH, 79713 Bad Saeckingen (DE)
(72) Erfinder: Abel, Dieter, 79713 Bad Säckingen (DE)
(74) Vertreter: Grünecker, Kinkeldey, Stockmair & Schwanhäusser Anwaltssozietät

(56) Entgegenhaltungen:
- EP-A1- 1 245 302
- GB-A- 1 491 143
- US-A1- 2002 157 556
- US-B1- 6 520 074

## Beschreibung

Die Erfindung betrifft einen Stufen-Umformautomat der im Oberbegriff des Anspruchs 1 angegebenen Art.

Zum stufenweisen Umformen von Teilen werden üblicherweise Stufenpressen benutzt. Dabei können problematische Teilegeometrien mit hohen Präzisionsanforderungen verbunden sein, können schwierig umzuformende Werkstoffe wie hochfeste Stähle oder Leichtbauwerkstoffe zu bearbeiten sein, und zwar in kleinen, mittleren oder großen Losgrößen. Aus der Praxis bekannte Tiefziehpressen, z.B. zum Tiefziehen durch einfach wirkendes Ziehen, doppelt wirkendes Ziehen, Stülpziehen, und dgl. enthalten zumeist einen allen Stufen gemeinsamen Pressenstößel, der den Hub, die Beschleunigung, das Geschwindigkeitsprofil und das Kraftprofil für alle Stufen vorgibt. Das Einrichten der Werkzeuge ist zeitaufwendig und erfordert geschultes Personal. Die Prozessstabilität ist zumindest in einigen Stufen nicht sehr hoch, weil konventionelle Ziehkissen oder Federn eingesetzt werden, und die einzelnen Stufen sich gegenseitig beeinflussen.

Ferner ist es bekannt, in Stufenpressen für die Stufen einzelne Nockenantriebe zu verwenden, wobei in zumindest einigen Stufen in den unteren Sektionen gegen Federn oder Ziehkissen gearbeitet wird. Die die Bewegungen steuernden Nocken lassen es nicht zu, Hub und Hublage, die Beschleunigungsfunktion, das Geschwindigkeitsprofil und das Kraftprofil in einzelnen Stufen zu verändern, so dass Einricht- oder Umrüstprozesse außerordentlich zeitaufwendig und kostenintensiv sind. Die Werkzeuge müssen im Regelfall kompliziert ausgebildet werden und sind teuer. Hochfeste Werkstoffe und Leichtbauwerkstoffe sind schwierig zu verarbeiten. Komplexe Teilegeometrien erfordern extrem hohen Aufwand. Das Ziehverhältnis ist beschränkt, so dass für einen hohen Umformgrad gegebenenfalls viele Stufen benötigt werden. Schwierige Geometrien auszuprägen ist kaum möglich. Die bekannten Systeme sind unflexibel und ermöglichen keinen modularen, rekonfigurierbaren Maschinenaufbau.

Ferner ist es aus der Praxis bekannt, beim großflächigen einstufigen Tiefziehen von Karosserieteilen oder Küchenspülbecken ein Ziehkissen durch mehrere servogeregelte Hydraulikachsen anzutreiben.

Der aus US 6 520 074 B1 bekannte Stufen-Umformautomat mit CNC-Steuereinrichtung weist in den unterschiedliche Bearbeitungsschritte ausführenden Stufen, die aus modulare Presseneinheiten ausgebildet sind, elektrische Servomotoren auf, die über Getriebe und Schraubspindeln Schlitten betätigen. Die Steuereinrichtung ist so programmierbar, dass schnelle Zustellhübe gefahren werden, und dass nach einem Zwischenstopp dann langsam weitergefahren wird. Es sind bestimmte Bewegungsmuster programmiert, die von den Servomotoren abgearbeitet werden.

In einer aus US 2002/0157556 A bekannten Transferpresse mit beispielsweise vier Pressensektionen ist ein Hauptantriebsmotor vorgesehen, der über Schwungscheiben, Kupplungen, Bremsen und Kurbelmechanismen die einzelnen Schieber antreibt.

Bei einer aus EP 1 245 302 A bekannten Profiliermaschinen mit mehreren in Linie angeordneten Umformstationen sind in den Umformstationen Stellmotoren für jeweils paarweise zusammenwirkende Rollformwerkzeuge vorgesehen. Zwischen den Werkzeugen und den Stellmotoren sind Getriebe und Wellen angeordnet. Die Einstellung der Rollformwerkzeuge erfolgt über Spindelantriebe. Eine zentrale Datenverarbeitungseinrichtung steuert sämtliche verstellbare Rollformwerkzeuge an. Aus zeitlichen Verläufen der Positionsdaten während einer Erprobungsphase und zeitlichen Verläufen von Formdaten eines Profils werden Prozessverhaltensmuster erarbeitet, um optimale Prozessparameter einzuregeln.

Aus GB 1 491 143 A ist eine servogesteuerte hydraulische Pressvorrichtung zum Tiefziehen von nahtlosen Tassengliedem bekannt, die in vier Sektionen innerhalb eines gemeinsamen Pressengestells Arbeitsschritte ausführt, mit denen jeweils ein Endprodukt erzeugt wird. Als Aktuatoren werden mehrstufige Hydraulikzylinder mit Steuerventilen eingesetzt. Die Steuereinrichtung ist eine Logikschaltung, die die Arbeitsschritte unter Berücksichtigung von Signalen von Endlagenschaltern bzw. Hubmessvorrichtungen steuert. Jeder Tiefziehprozess wird ablaufgesteuert, jedoch nicht geregelt. Beispielsweise wird der von einer Hydraulikzylinderstufe gebildete Niederhalter mit konstantem Anlagedruck betrieben. Endlagenschalter melden der Steuereinrichtung die Ausführung des betreffenden Arbeitsschrittes, wobei zumindest keine Druckmessung durchgeführt wird. In der Steuereinrichtung sind Wellengeneratoren als Taktgeber für alle Sektionen der Pressvorrichtung vorgesehen. Es werden nur relativ einfache Endprodukte hergestellt.

Der Erfindung liegt die Aufgabe zugrunde, einen Stufen-Umformautomaten der eingangs genannten Art anzugeben, der kurze Einrichtzeiten, einfaches Nachjustieren, hohe Prozessstabilität und einen flexiblen, modularen Maschinenaufbau ermöglicht, und insbesondere alle gängigen Tiefziehmethoden anwenden lässt.

Die gestellte Aufgabe wird mit den Merkmalen des Anspruch 1 gelöst.

Durch die freie und unabhängige Programmierbarkeit können in den Stufen unterschiedliche Hübe, Hublagen, Kraftprofile und/oder Geschwindigkeitsprofile realisiert werden. Die in den Stufen genutzten Kräfte wirken ohne Kipp-Beeinflussung durch benachbarte Stufen. Die Einrichtprozesse der Werkzeuge benötigen nur Bruchteile der üblichen Zeiten. Es sind beträchtliche Werkzeug-Kosteneinsparungen möglich. Hochfeste Werkstoffe und Leichtbauwerkstoffe sind wesentlich leichter zu verarbeiten, da die Programmierung auf die prozessbedingten Erfordernisse abgestimmt wird. Der Bewegungsablauf und/oder Kraftverlauf und/oder Geschwindigkeitsverlauf kann in jeder Stufe individuell den für diese Stufe entscheidenden Kriterien angepasst werden. Es ist eine Erhöhung des jeweiligen Ziehverhältnisses möglich, wodurch sich Stufen einsparen lassen. Die Geometrie eines Teils kann sogar ausgeprägt werden, da das Werkzeug in der Endposition verharren oder sogar nachschlagen kann. Eine gegenseitige Beeinflussung der Stufen wird vermieden. Es ist ein flexibler, modularer Maschinenaufbau möglich, da jede Stufe als Modul in den Stufen-Umformautomat integriert werden kann. Hierbei ist ein Ziehkissen bzw. eine Ziehfeder durch den programmierbaren Hydraulikzylinder ersetzt, der nicht nur seiner anfänglichen Kraftwirkung einfach genau einstellbar ist, sondern auch einen programmierbaren Kraftverlauf oder Wegverlauf ermöglicht, der durch keine Progressivität beschränkt ist, sondern für eine optimale Umformung, z.B. beim Tiefziehen, sorgt. D.h. es kann nicht nur die anfängliche Kraftwirkung beim Zyklus gegebenenfalls sogar zurückgenommen werden, sondern es kann der weitere Kraft-, Weg- oder Geschwindigkeitsverlauf des Hydraulikzylinders während des Zyklus frei optimiert werden, d.h. weitgehend unabhängig vom Zyklusablauf in der zugehörigen anderen Sektion. Jeder Aktuator ist wenigstens ein Hydraulikzylinder mit wenigstens einem zugeordneten Steuerventil, auf das die elektronische Steuereinrichtung zugreift. Hydraulikzylinder ermöglichen bei kompakter Baugröße die Entwicklung optimaler Hub-, Beschleunigungs-, Geschwindigkeits- und Kraftprofile, so dass jede Stufe unter optimierten Bedingungen arbeitet. Dabei sind der erzeugte Druck und die ausgeübte Kraft zueinander proportional. Dies ist insbesondere für das Tiefziehen zweckmäßig. Das Steuerventil, zweckmäßigerweise ein Servo- oder Proportionalventil mit magnetischer Betätigung, ermöglicht die feinfühlige und gegebenenfalls lastunabhängige Bewegungssteuerung des jeweiligen Werkzeugs. Jeder Hydraulikzylinder definiert sozusagen eine servohydraulische CNC-Achse in beliebiger Anordnung, d.h. in der oberen und/oder der unteren Sektion der jeweiligen Stufe. Jeder Hydraulikzylinder wird entweder nur mit einer Wegregelung betrieben, oder mit einer Weg- und Druckregelung. Dabei kann im letzteren Fall während eines Arbeitszyklus eine Umschaltung von Weg- auf Kraftregelung und umgekehrt erfolgen. Der Zeitpunkt der Umschaltung beispielsweise auf eine Kraftregelung und das dann zu regelnde Kraftprofil werden im CNC-Programm durch den Einrichter programmiert. Dank der freien Programmierbarkeit kann die Geometrie eines Teils sogar ausgeprägt werden, in dem beispielsweise der Ziehstempel in der Endposition verharrt oder sogar nachschlägt. Dies lässt der Hydraulikzylinder im Aktuator problemlos zu, da die einzelnen Stufen einander überhaupt nicht beeinflussen. Die Umschaltung von beispielsweise Weg- auf Kraftregelung, und umgekehrt, wird über eine sogenannte Multinockenfunktion programmiert und dabei im Programmierterminal visualisiert. Dabei werden beispielsweise die zwei Arbeitsachsen einer Sektion mit den ein bis zwei Arbeitsachsen der anderen Sektion der Stufe gemeinsam im Terminal dargestellt und programmiert.

Um Fluktuationen unter den Arbeitszyklen zu vermeiden und eine hohe Prozessstabilität sicherzustellen, ist es zweckmäßig, wenn die Wegmessvorrichtung und/oder die Druckmessvorrichtung an eine Regelstufe, insbesondere einen PID-Regler, angeschlossen ist, wobei die Regelstufe zwischen einem Sollwertgeber und dem Steuerventil platziert wird. Es erfolgt z.B. eine Feedback-Regelung in einem geschlossenen Regelkreis.

Da es dank der individuellen und freien Programmierbarkeit in Anpassung an das gewünschte Arbeitsergebnis jeder Stufe wichtig ist, die Arbeitszyklen exakt reproduzierbar zu steuern, gegebenenfalls den jeweiligen Hub oder Hubverlauf, die Kraft oder den Kraftverlauf, eine Beschleunigungsfunktion oder ein Geschwindigkeitsprofil während des Arbeitszyklus zu variieren oder zwischen bestimmten Verfahrensabläufen umzuschalten, d.h. zuerst eine bestimmte Kraft aufzubauen und dann das Geschwindigkeitsprofil zu ändern, ist es zweckmäßig, wenn jedem Hydraulikzylinder eine Wegmessvorrichtung und/oder eine Druckmessvorrichtung zugeordnet ist, die direkt oder indirekt an die elektronische Steuereinrichtung angeschlossen ist bzw. sind, so dass die elektronische Steuereinrichtung zu jedem Zeitpunkt über die Ist-Konditionen informiert ist. Als Wegmessvorrichtung ist beispielsweise ein Absolutweggeber der Bewegung des Werkzeugs oder einer beweglichen Komponente des Hydraulikzylinders zugeordnet. Die Druckmessvorrichtung kann ein Analog- oder Digital-Messwertgeber sein, der den Druck, z.B. im Zylinder, abgreift und in ein Signal für die elektronische Steuereinrichtung umwandelt.

Zur bequemen Handhabung beim freien Programmieren ist es zweckmäßig, wenn die elektronische Steuereinrichtung ein Programmierterminal mit einem Monitor umfasst. Der Monitor ermöglicht die Visualisierung der Programmierung jeder einzelnen Arbeitsachse. Der Gesamtprozess lässt sich in einem Diagramm visualisieren, um zeitliche Abstimmungen der einzelnen Bearbeitungsschritte auf einfachste Art vornehmen zu können. Beim Einrichten eines neuen Werkzeugs werden die Stufen aufeinander, z.B. am Programmierterminal, abgestimmt, und nicht am ein- oder ausgebauten Werkzeug. Auch das Einrüsten eines bereits erprobten Werkzeugs erfolgt mit einer Prozess-Abstimmung am Terminal.

Zweckmäßig definiert jeder Hydraulikzylinder eine Arbeits- oder Werkzeugachse, wobei pro Stufe bis zu vier Arbeitsachsen vorgesehen sein können. Jede einzelne Bewegung kann programmiert werden, und zwar sowohl der Vorhub als auch der Rückhub, oder die gemeinsamen Hübe in den oberen und unteren Sektionen während eines Arbeitszyklus. Beim Tiefziehen können die vier Achsen beispielsweise die Matrize, den Ziehstempel, den Blech- oder Niederhalter und einen Auswerfer umfassen. Dadurch lassen sich alle gängigen Tiefziehmethoden anwenden, wobei jede einzelne Bewegung programmiert wird.

Pro Sektion, d.h. unten und/oder oben, sollten maximal zwei Hydraulikzylinder vorgesehen sein. Diese Hydraulikzylinder können koaxial ineinandergebaut sein, oder hintereinander in den Aktuator eingegliedert werden. Dies spart Bauraum und ermöglicht die Abarbeitung möglichst vieler Schritte in jeder Stufe.

Zweckmäßig werden die Stufen im Rahmengestell in modularer Bauweise einzeln austauschbar und/oder umsetzbar angeordnet. Dadurch kann der Stufen-Umformautomat bequem für die Fertigung anderer Teile oder dem Einsatz anderer Werkzeuge konfiguriert werden.

Bei einer vorteilhaften Ausführungsform wird ein Monoblock-Umformautomat geschaffen, in dem sämtliche Stufen in einem einzigen Rahmengestell angeordnet sind, in das das Rohmaterial einläuft und aus dem die Teile abgefördert werden.

Bei einer alternativen Ausführungsform ist ein Multiblock-Umformautomat aus mehreren Rahmengestellen jeweils mit ausgewählten Stufen eingesetzt, die als komplettes Umformzentrum miteinander gekoppelt sind. Zwischen den einzelnen Blöcken können gegebenenfalls Zwischenbearbeitungen vorgenommen werden.

Bei einer besonders zweckmäßigen Ausführungsform ist jede Stufe für sich in einem Rahmengestell-Abschnitt angeordnet, der austauschbar mit weiteren Rahmengestell-Abschnitten zu einem Monoblock oder einem der Mutliblöcke kombinierbar ist. Dieses Stufen-Modulsystem ist extrem flexibel und rekonfigurierbar zu gestalten. In einem Rahmengestell-Abschnitt könnte auch mehr als nur eine Stufe untergebracht sein.

Bei einer zweckmäßigen Ausführungsform ist der Rahmengestell-Abschnitt ein C-förmiges Einständergestell mit einer offenen Maulseite und einem Ständer. Das Einständergestell wird gegebenenfalls mit seinen Seiten in einen Verbund mit weiteren Stufenmodulen gebracht, wobei die Maulseiten zweckmäßigerweise mit Zugankern vertikal verspannt werden können, um ein Auffedern des Rahmengestell-Abschnitts im Betrieb zu minimieren.

Günstig ist es hierbei, jeweils benachbarte Stufenmodule um 180° relativ zueinander versetzt anzuordnen, so dass die offenen Maulseiten zu gegenüberliegenden Seiten weisen. Der Verbund mit jedem benachbarten Stufenmodul wird kraftübertragend zweckmäßig nur nahe den Maulseiten vorgesehen, wobei sich Verstiftungen, Spannelemente oder Verschraubungen als zweckmäßig erweisen. Die oberen und unteren Wangen des Einständergestells werden zweckmäßig nur im vorderen Bereich, also nahe der Stirnflächen der Wangen mit dem Nachbargestell verbunden, um gegenseitige Beeinflussungen durch die Durchbiegung benachbarter Einzelgestelle zu vermeiden. Im Bedarfsfall können die Stufenmodule einzeln ausgetauscht oder ergänzend eingesetzt werden. Alternativ könnten alle oder die meisten Maulseiten zur gleichen Seite weisen. Das Auffedern der Mäuler könnte dann z.B. durch Zuganker oder Spannvorrichtungen verhindert werden.

Der jeweilige Monoblock bzw. Multiblock aus Stufenmodulen ist vorteilhaft an beiden Enden einer Gruppe aus Einständergestellen durch Abschlussteile vervollständigt, die als z.B. einstufige Doppelständer-Abschnitte ausgebildet sind. Dadurch wird ein längs durchgehender Tunnel geschaffen, in den das Transfersystem eingebaut werden kann. Das Prinzip der Stufenmodule ermöglicht eine extrem flexible Rekonfigurierbarkeit der Stufenpresse. Solche Doppelständer-Abschnitte (mit einer oder mehr als einer Stufe) könnten auch innen im Stufenmodulsystem eingesetzt werden, falls z.B. die einseitig offene C-Bauweise an dieser Stelle nicht zweckmäßig ist.

Unabhängig davon, ob es sich um eine Monoblockversion oder um ein Stufenmodulsystem handelt, oder ob Stufenmodule benutzt werden, ist der Stufen-Umformautomat kombinierbar mit automatischen Folgebearbeitungseinrichtungen zum Montieren, Schweißen, Gewinden, Fügen oder dgl..

Anhand der Zeichnungen werden Ausführungsformen des Erfindungsgegenstandes erläutert. Es zeigen:
- Fig. 1: eine schematische Frontansicht eines Stufen-Umformautomaten, insbesondere eines Tiefzieh-Umformautomaten, in einer sogenannten Monoblock-Konfiguration,
- Fig. 2: eine zugehörige Draufsicht zu Fig. 1,
- Fig. 3: eine schematische Frontansicht eines Stufen-Umformautomaten in einer Multiblock-Konfiguration,
- Fig. 4: ein Detailschema, perspektivisch, zur Verdeutlichung des Aufbaus eines Stufenmodulsystems und einer Stufen-Modulkonfiguration,
- Fig. 5: ein Aktuator einer Stufe im Schnitt, und
- Fig. 6: ein Blockschaltbild, zu einer zweiachsigen Sektion einer Stufe.

Ein in den Fig. 1 und 2 gezeigter Stufen-Umformautomat S, beispielsweise ein Tiefzieh-Umformautomat in Monoblock-Konfiguration M, weist ein geschlossenes Rahmengestell 1, z.B. aus Stahl, auf, das an beiden Enden zur Materialzufuhr und Teileabfuhr offen ist, und an der Vorderseite und ggfs. Rückseite freien Zugriff bietet. In dem Rahmengestell 1 sind mehrere Stufen 2a, 2b, 2c usw., nacheinander und einander zuarbeitend untergebracht, wobei jede Stufe eine obere Sektion 4 und eine untere Sektion 5 umfasst. Ferner ist in dem Stufen-Umformautomat S ein Transfersystem T, zweckmäßig mit nicht näher hervorgehobenen servohydraulischen oder servoelektrischen Antrieben, vorgesehen, das beispielsweise mit Greifern 3 für einseitigen Betrieb ausgerüstet sein kann. In jeder Stufe 2a, 2b, 2c ist mindestens ein servohydraulischer Aktuator A enthalten, gegebenenfalls sogar in jeder Sektion 4, 5. Ferner ist eine elektronische Steuereinrichtung C, zweckmäßig eine CNC-Steuereinrichtung, zum freien Programmieren zumindest der Stufen 2a, 2b, 2c, und gegebenenfalls auch des Transfersystems T, vorgesehen, die zumindest ein Programmierterminal 7 mit einem Monitor 6 umfasst. Ferner ist eine elektrohydraulische Versorgungseinheit 8, z.B. ein Motor-Pumpen-Aggregat zur Bereitstellung ausreichenden hydraulischen Drucks und ausreichender Fördermenge für die Aktuatoren A der Stufen vorgesehen, die gegebenenfalls mit der elektronischen Steuereinrichtung C und/oder dem Programmierterminal 7 verknüpft ist.

In den Stufen 2a, 2b, 2c in den Fig. 1 und 2,kann jede Sektion 4, 5 wenigstens einen servohydraulischen Aktuator A aufweisen, oder nur die untere oder die obere Sektion 4, 5. Alle Stufen sind vollkommen unabhängig voneinander frei programmierbar und können mit unterschiedlichen Hüben bzw. Hublagen und/oder Kräften bzw. Kraftprofilen und/oder Geschwindigkeiten bzw. Geschwindigkeitsprofilen arbeiten.

Alternativ (nicht gezeigt) könnten elektromagnetische Antriebe (z.B. mit zugeordneten Servoumrichtem) als Aktuatoren A verwendet werden.

Selbst problematische Teilegeometrien mit hohen Präzisionsanforderungen können hergestellt werden. Ferner lassen sich z.B. beim Tiefziehen schwierig zu formende Werkstoffe wie hochfeste Stähle oder Leichtbauwerkstoffe verarbeiten. Die freie Programmierbarkeit ermöglicht minimale Einrichtzeiten, so dass die Stufenpresse für kleine und mittlere Losgrößen besonders gut geeignet ist.

Fig. 3 verdeutlicht schematisch eine Multiblock-Konfiguration MU des Stufen-Umformautomaten S. Mehrere Rahmengestelle 1, jeweils mit ausgewählten Stufen 2a, 2b, und dgl., sind in Produktionsrichtung hintereinandergesetzt und über Zwischentransfereinrichtungen 9 miteinander verbunden. Die Multiblock-Konfiguration ermöglicht eine rekonfigurierbare Anordnung und ist deshalb besonders flexibel an sich ändernde Anforderungen anpassbar.

Fig. 4 verdeutlicht ein Stufenmodutsystem, das entweder bei der Monoblock-Konfiguration M von Fig. 1 oder bei der Multiblock-Konfiguration MU von Fig. 3 angewandt werden kann. Jede Stufe 2a, 2b ist in einen Stufenmodul integriert, der als C-förmiges Einständergestell 11 ausgebildet und an einer Maulseite offen ist. Benachbarte Einständergestelle 11 sind z.B. zueinander um 180° versetzt eingebaut, derart, dass die Maulseiten zu unterschiedlichen Seiten weisen. Zweckmäßig sind die oberen und unteren Wangen jedes Einständergestells 11, zweckmäßig nahe beim jeweiligen Wangenende und wie bei 13 angedeutet, mit dem benachbarten Einständergestell 11 kraftschlüssig verbunden, z.B. verstiftet, gespannt oder verschraubt, damit das Einständergestell 11 im Betrieb nicht auffedert. Diese nur lokale kraftschlüssige Verbindung eliminiert die Gefahr einer gegenseitigen Beeinflussung der Einständergestelle durch Durchbiegungen. An den Enden eines solchen, mehrere Einlständergestelle 11 aufweisenden Verbunds sind zweckmäßig Endabschnitte 10 in Form von Doppelständermodulen angeschlossen. Es wird ein zentraler Tunnel 12 definiert, in welchen das Transfersystem T eingebaut werden kann. Die Maulseiten könnten auch zur selben Seite weisen und durch Zuganker oder Spannvorrichtungen stabilisiert sein. Ggfs. ist wenigstens ein Doppelständermodul 10 innen im Stufenmodulsystem untergebracht.

Fig. 5 verdeutlicht eine Stufe, beispielsweise die Stufe 2b, die in der oberen Sektion 4 und in der unteren Sektion 5 jeweils eine Arbeitsachse X bzw. Y hat.

Als Werkzeuge der oberen Sektion 4 ist beispielsweise eine Matrize 14, angetrieben durch einen Hydraulikzylinder 27, und ein zentraler Auswerfer-Stempel 15, angetrieben durch einen Hydraulikzylinder 26 vorgesehen, wobei die Hydraulikzylinder 26, 27 koaxial ineinander oder hintereinander gesetzt sind und den servohydraulischen Aktuator A definieren.

In der unteren Sektion 5 sind ebenfalls zwei Werkzeuge vorgesehen, nämlich ein Blech- oder Niederhalter 16, angetrieben durch einen Hydraulikzylinder, und ein Ziehstempel 17, ebenfalls angetrieben durch einen Hydraulikzylinder, wobei die beiden Hydraulikzylinder koaxial in dem servohydraulischen Aktuator A, zusammengefasst sind.

Jedem Hydraulikzylinder ist zumindest ein Steuerventil zugeordnet, zweckmäßig ein Servo- oder Proportionalsteuerventil. Das Steuerventil wird von der elektronischen Steuereinrichtung C in Abhängigkeit von der vorgenommenen Programmierung und der Regelabweichung betätigt, wobei der Hydraulikdruck aus dem Hydrauliksystem 8 stammt.

Fig. 6 verdeutlicht einen Ausschnitt eines Blockschaltbildes der Regeleinrichtung für die Sektion 4 der Stufe 2b. Die untere, hier nicht gezeigte Sektion kann schaltungstechnisch gleich gestaltet sein. In dem Monitor 6 sind beispielsweise Bedienfelder 18, 19 und 20 für ein Wegachsenprofil, einen Multinocken und ein Profil der Druckregelung vorgesehen, die dem Hydraulikzylinder 26 zugeordnet sind, wobei das Wegachsenprofil und das Analogachsenprofil der Druckregelung 20 jeweils einem Regler 21 für den Weg und 22 für den Druck als Führungsgröße vorgeschaltet sind. Die beiden Regler sind über einen im Bedienfeld 19 für den Multinocken betätigbaren Umschalter 23 alternativ wirksam und an ein Proportionalsteuerventil V des Hydraulikzylinders 26 angeschlossen. Der Istdruck wird erfasst und in einem Wandler 24 in ein Signal für den Druck-Regler 22 umgewandelt. Ferner ist dem Hydraulikzylinder 26 eine Wegmessvorrichtung 25 zugeordnet, beispielsweise ein Absolut-Weggeber, der dem Regler 21 für den Weg ein Signal korrespondierend mit der Lage bzw. dem Weg liefert. Der Hydraulikzylinder 26 dient zur Steuerung des Werkzeugs 14, beispielsweise der Matrize 14 in Fig. 5, während der andere Hydraulikzylinder 27 zur Steuerung des Werkzeugs 15, beispielsweise des Auswerfer-Stempels 15 in Fig. 5, dient. Beim Hydraulikzylinder 26 ist die gleiche Anordnung an Bedienfeldern und dgl. wie beim Hydraulikzylinder 27 vorgesehen. Durch die Einstellung an dem Bedienfeld 19 für den Multinocken lässt sich beispielsweise der Zeitpunkt festsetzen, an dem von einer Wegregelung auf eine Druckregelung (Wegprofil zu Druckprofil) während eines Arbeitszyklus umgestellt wird, oder umgekehrt. Jeder Hydraulikzylinder kann entweder nur mit einer Wegregelung arbeiten, oder mit Weg- und Druckregelung. Ist ein Aktuator für die Kombination der Regelungen ausgestattet, so kann eine Umschaltung innerhalb eines Zyklus stattfinden. Der Zeitpunkt der Umschaltung und das dann zu regelnde Kraftprofil werden durch den Einrichter oder Maschinenbediener frei programmiert.

Nachfolgend wird eine zweckmässige Auswahl von Programmierungen aufgelistet.

Bei der Wegregelung kann nicht nur der Gesamthub programmiert werden, sondern sogar der Ausgangspunkt und Endpunkt des Hubes innerhalb eines Zyklus. Ferner können bestimmte Positionen innerhalb des Hubes programmiert werden, an denen gegebenenfalls andere Kriterien berücksichtigt oder geändert werden, wie der Druck oder die Geschwindigkeit. Über die Wegprogrammierung gegebenenfalls kombiniert mit dem Druck kann die Geschwindigkeit innerhalb des Arbeitszyklus variiert werden (Geschwindigkeitsprofil) oder eine rasche Beschleunigung bis zu einem bestimmten Punkt mit nachfolgend langsamer Geschwindigkeit unter erhöhter oder verminderter Kraft, und dgl. programmiert werden. Der Bewegungsablauf hinsichtlich des Weges und des Drucks kann an die jeweiligen Erfordernisse beim Umformen individuell angepasst sein. Zum Ausprägen einer bestimmten Teilegeometrie kann ein Werkzeug in einer bestimmten Position mit definierter Kraft angehalten bleiben, oder sogar nachschlagen. Dadurch lassen sich Ziehstufen einsparen, die beim herkömmlichen Tiefziehen nur dem Zweck des Kalibrierens dienen. Die Gegenkraft des Niederhalters beispielsweise in der unteren Sektion kann anders als bei herkömmlichen Ziehkissen oder Federn mit zunehmender Verformung variabel eingestellt werden. Besonders zweckmäßig kann der Kraftverlauf in beispielsweise der unteren Sektion während des Arbeitszyklus allmählich abnehmend oder ansteigend programmiert werden oder sogar vibrierend. Auch der Hub in der unteren Sektion kann individuell eingestellt werden. Da jede CNC-Achse frei programmierbar ist, lässt sich das jeweilige Ziehverhältnis erhöhen, um dadurch insgesamt Stufen einsparen zu können.

## Patentansprüche

1. Stufen-Umformautomat (S), mit mehreren, unterschiedliche Bearbeitungsschritte ausführenden Stufen (2a, 2b, 2c) in einem Rahmengestell (1), wobei jede Stufe eine untere und eine obere Sektion (4, 5) aufweist und in zumindest einer Sektion jeder Stufe wenigstens ein im Rahmengestell abgestützter, ein Werkzeug (14 bis 17) in einer Arbeitsachse (X, Y) verstellender Aktuator (A) vorgesehen und allen Aktuatoren eine elektronische, programmierbare CNC-Steuereinrichtung (C) zugeordnet ist, **dadurch gekennzeichnet, dass** jeder Aktuator (A) wenigstens einen Hydraulikzylinder (26, 27) mit wenigstens einem zugeordneten, mit der Steuereinrichtung (C) verbundenen Steuerventil (V) aufweist, dass der Werkzeug-Weg und/oder die Werkzeug-Kraft und /oder die Werkzeug-Geschwindigkeit mittels der dem Hydraulikzylinder (26, 27) über das Steuerventil (V) zugeführten Menge des unter Druck stehenden Hydraulikmediums generiert wird (werden), dass für jede Stufe (2a, 2b, 2c) der Werkzeug-Weg und/oder die Werkzeug-Kraft und/oder die Werkzeug-Geschwindigkeit frei programmierbar ist (sind), und dass innerhalb eines Bearbeitungsschritts über eine Umschaltung mit programmiertem Umschalt-Zeitpunkt zwischen einer Werkzeug-Weg- bzw. Geschwindigkeitsregelung und einer Werkzeug-Kraftregelung umschaltbar ist.

2. Stufen-Umformautomat nach Anspruch 1, **dadurch gekennzeichnet, dass** jedem Hydraulikzylinder (26, 27) eine Wegmessvorrichtung (25) und eine Druckmessvorrichtung (24) für die zum Druck proportionale, ausgeübte Kraft zugeordnet sind, die direkt oder indirekt an die Steuereinrichtung (C) angeschlossen sind, dass zum Anschluss der Wegmessvorrichtung (25) ein zwischen einem Weg-Sollwertgeber (18) und dem Steuerventil (V) angeordneter Weg-Regler (21), vorzugsweise ein PID-Regler, vorgesehen ist, dass zum Anschluss der Druckmessvorrichtung (24) zwischen einem Druck-Sollwertgeber (20) und dem Steuerventil (V) ein Kraftregler (22), vorzugsweise ein PID-Regler, vorgesehen ist, und dass über einen bei der Umschaltung betätigten Umschalter (23) zwischen den alternativ arbeitenden Reglern (21, 22) umschaltbar ist.

3. Stufen-Umformautomat nach Anspruch 2, **dadurch gekennzeichnet, dass** die Wegmessvorrichtung (25) einen ein Ausgangssignal für den Weg-Regler (21) liefernden Absolutweggeber und die Druckmessvorrichtung (24) einen ein Ausgangssignal für den Druckregler (22) liefernden Druckaufnehmer und Druckwandler aufweisen.

4. Stufen-Umformautomat nach Anspruch 1, **dadurch gekennzeichnet, dass** jeder Hydraulikzylinder (26, 27) eine Arbeitsachse (X) definiert, und dass pro Stufe (2a, 2b, 2c) bis zu vier Arbeitsachsen (X, Y), vorzugsweise maximal zwei Hydraulikzylinder (26, 27), vorgesehen sind.

5. Stufen-Umformautomat nach Anspruch 1, **dadurch gekennzeichnet, dass** die Hydraulikzylinder (26, 27) der Sektion (4, 5) entweder koaxial ineinander oder in Achsrichtung hintereinander gesetzt sind.

6. Stufen-Umformautomat nach Anspruch 1, **dadurch gekennzeichnet, dass** die Stufen (2a, 2b, 2c) im Rahmengestell (1) eines Stufenmodulsystems in modularer Bauweise einzeln austauschbar und/oder umsetzbar angeordnet sind.

7. Stufen-Umformautomat nach Anspruch 1, **dadurch gekennzeichnet, dass** in einem Monoblock-Umformautomaten (M) sämtliche Stufen (2a, 2b, 2c) in einem einzigen Rahmengestell (1) angeordnet sind.

8. Stufen-Umformautomat nach Anspruch 1, **dadurch gekennzeichnet, dass** in einem Multiblock-Umformautomaten (MU) mehrere Rahmengestelle (1) jeweils ausgewählte Stufen (2a, 2b, 2c) enthalten und als einzelne Umformzentren miteinander gekoppelt sind.

9. Stufen-Umformautomat nach Anspruch 1, **dadurch gekennzeichnet, dass** eine Stufe (2a, 2b, 2c) in einem Stufenmodul (11) angeordnet ist, der austauschbar mit weiteren Stufenmodulen (11) zu einem Monoblock-Umformautomaten oder einem Multiblock-Umformautomaten kombinierbar ist, und dass der Stufenmodul (11) ein C-förmiges Einständer-Gestell mit einer offenen Maulseite ist, das mit seinen Seiten in einen Verbund mit weiteren Stufenmodulen bringbar ist.

10. Stufen-Umformautomat nach Anspruch 9, **dadurch gekennzeichnet, dass** jeweils benachbarte Einständer-Gestelle (11) um 180° zueinander versetzt und in den an die Maulseiten angrenzenden Endbereichen kraftübertragend aneinander abgestützt, vorzugsweise verstiftet, gespannt und/oder verschraubt (bei 13) sind.

11. Stufen-Umformautomat nach Anspruch 10, **dadurch gekennzeichnet, dass** zumindest an beiden Enden einer Gruppe Einständer-Gestelle Abschlussteile (10) in Form von Doppelständer-Modulen angebracht sind.

## Claims

1. Stage-type automatic forming machine (S) having, in a framework (1), a number of stages (2a, 2b, 2c) which carry out different processing steps, wherein each stage has a lower and an upper section (4, 5) and at least one actuator (A), which is supported in the framework and displaces a tool (14 to 17) within a working axis (X, Y), is provided in at least one section of each stage, and an electronic, programmable CNC control apparatus (C) is associated with all the actuators,
**characterised in that** each actuator (A) has at least one hydraulic cylinder (26, 27) with at least one associated control valve (V) which is connected to the control apparatus (C); that the travel of the tool and/or the force of the tool and/or the speed of the tool is/are generated by means of the quantity of pressurised hydraulic medium fed to the hydraulic cylinder (26, 27) via the control valve (V); that the travel of the tool and/or the force of the tool and/or the speed of the tool is/are freely programmable for each stage (2a, 2b, 2c); and that, within a processing step, it is possible, via a changeover system with a programmed changing-over time, to change over between regulation of the travel or speed of the tool and regulation of the force of the tool.

2. Stage-type automatic forming machine according to claim 1,
**characterised in that** there are associated with each hydraulic cylinder (26, 27) a travel-measuring device (25) and a pressure-measuring device (24) for the force exerted, which is proportional to the pressure, which devices are connected directly or indirectly to the control apparatus (C); that a travel-regulator (21), preferably a PID regulator, which is disposed between a travel set-point transmitter (18) and the control valve (V), is provided for connecting the travel-measuring device (25); and that it is possible, via a changeover switch (23) which is actuated when changing-over occurs, to change over between the regulators (21, 22) which operate alternatively.

3. Stage-type automatic forming machine according to claim 2,
**characterised in that** the travel-measuring device (25) has an absolute travel transmitter which supplies an output signal for the travel-regulator (21), and the pressure-measuring device (24) has a pressure-sensing element and pressure-transducer which supplies an output signal for the pressure-regulator (22).

4. Stage-type automatic forming machine according to claim 1,
**characterised in that** each hydraulic cylinder (26, 27) defines a working axis (X), and that up to four working axes (X, Y), preferably a maximum of two hydraulic cylinders (26, 27), are provided per stage (2a, 2b, 2c).

5. Stage-type automatic forming machine according to claim 1,
**characterised in that** the hydraulic cylinders (26, 27) of the section (4, 5) are placed either coaxially within one another or behind one another in the axial direction.

6. Stage-type automatic forming machine according to claim 1,
**characterised in that** the stages (2a, 2b, 2c) are disposed in an interchangeable and/or transposable manner in the framework (1) of a stage module system with a modular type of construction.

7. Stage-type automatic forming machine according to claim 1,
**characterised in that**, in a monobloc automatic forming machine (M), all the stages (2a, 2b, 2c) are disposed in a single framework (1).

8. Stage-type automatic forming machine according to claim 1,
**characterised in that**, in a multi-bloc automatic forming machine (MU), a number of frameworks (1) contain selected stages (2a, 2b, 2c) in each case, and are coupled to one another as individual forming centres.

9. Stage-type automatic forming machine according to claim 1,
**characterised in that** a stage (2a, 2b, 2c) is disposed in a stage module (11) which can be combined interchangeably with other stage modules (11) to form a monobloc automatic forming machine or a multi-bloc automatic forming machine, and that the stage module (11) is a C-shaped single-column frame with an open jaw side, which frame can be brought, with its sides, into an integrated system with other stage modules.

10. Stage-type automatic forming machine according to claim 9,
**characterised in that** single-column frames (11) which are adjacent in each case are offset by 180° in relation to one another and are supported against one another, preferably pinned, clamped and/or bolted (at 13), in a force-transmitting manner in the end regions that adjoin the jaw sides.

11. Stage-type automatic forming machine according to claim 10,
**characterised in that** closing parts (10) in the form of double-column modules are attached at least at both ends of a group of single-column frames.

## Revendications

1. Automate de formage à plusieurs étages (S), comprenant une pluralité d'étages (2a, 2b, 2c), exécutant différentes étapes d'usinage, montés dans un bâti à cadre (1), chaque étage présentant une section inférieure et une section supérieure (4, 5) et, en au moins une section de chaque étage, est prévu au moins un actionneur (A), soutenu dans le bâti à cadre, manoeuvrant un outil (14 à 17) dans un axe de travail (X, Y) et, à tous les actionneurs, étant associé un Automate de commande CNC (C) programmable, électronique, **caractérisé en ce que** chaque actionneur (A) présente au moins un vérin hydraulique (26, 27), muni d'au moins une soupape de commande (V) associée, reliée au Automate de commande (C), **en ce que** la course d'outil et/ou la force d'outil et/ou la vitesse d'outil est (sont) générée(s) au moyen de la quantité, amenée au vérin hydraulique (26, 27) par la soupape de commande (V), du fluide hydraulique placé sous pression, **en ce que**, pour chaque étage (2a, 2b, 2c), la course d'outil et/ou la force d'outil et/ou la vitesse d'outil est (sont) programmable(s) librement, et **en ce que**, dans l'étape d'usinage, par l'intermédiaire d'une commutation à moment de commutation programmé, il est possible de commuter entre une régulation de la course d'outil, ou de la vitesse d'outil, et une régulation de la force d'outil.

2. Automate de formage à plusieurs étages selon la revendication 1, **caractérisé en ce que**, à chaque vérin hydraulique (26, 27), sont associés un Automate de mesure de course (25) et un Automate de mesure de pression (24) pour la force exercée, proportionnelle à la pression, Automates raccordés, directement ou indirectement, au Automate de commande (C), **en ce qu'**un régulateur de course de déplacement (21), de préférence un régulateur PID disposé entre un capteur de valeur de consigne de course (18) et la soupape de commande (V), est prévu pour raccordement du Automate de mesure de course (25), **en ce qu'**un régulateur de force (22), de préférence un régulateur PID disposé entre un capteur de valeur de consigne de pression (20) et la soupape de commande (V), est prévu pour raccordement du Automate de mesure de pression (24), et **en ce qu'**une commutation est possible entre les deux régulateurs (21, 22) travaillant de façon alternée, par l'intermédiaire d'un commutateur (23) actionné lors de la commutation.

3. Automate de formage à plusieurs étages selon la revendication 2, **caractérisé en ce que** le Automate de mesure de course (25) présente un capteur de course absolue, fournissant un signal de sortie pour le régulateur de course (21), et le Automate de mesure de pression (24) présente un enregistreur de pression, fournissant un signal de sortie pour le régulateur de pression (22), et un convertisseur de pression.

4. Automate de formage à plusieurs étages selon la revendication 1, **caractérisé en ce que** chaque vérin hydraulique (26, 27) définit un axe de travail (X), et **en ce que**, par étage (2a, 2b, 2c), jusqu'à quatre axes de travail (X, Y), de préférence au maximum de deux vérins hydrauliques (26, 27), sont prévus.

5. Automate de formage à plusieurs étages selon la revendication 1, **caractérisé en ce que** les vérins hydrauliques (26, 27) de la section (4, 5) sont placés soit coaxialement les uns dans les autres, soit en direction axiale les uns derrière les autres.

6. Automate de formage à plusieurs étages selon la revendication 1, **caractérisé en ce que** les étages (2a, 2b, 2c), dans le bâti à cadre (1) d'un système modulaire à étages, sont disposés de manière à pouvoir être permutés ou convertis individuellement, dans un mode de construction modulaire.

7. Automate de formage à plusieurs étages selon la revendication 1, **caractérisé en ce que**, dans un automate de formage monobloc (M), l'ensemble des étages (2a, 2b, 2c) sont disposés dans un unique bâti à cadre (1).

8. Automate de formage à plusieurs étages selon la revendication 1, **caractérisé en ce que**, dans un automate de formage multibloc (MU), plusieurs bâtis à cadre (1) contiennent chacun des étages (2a, 2b, 2c) sélectionnés et sont couplés ensemble, en tant que centres de formage individuels.

9. Automate de formage à plusieurs étages selon la revendication 1, **caractérisé en ce qu'**un étage (2a, 2b, 2c) est disposé dans un module d'étage (11), susceptible d'être combiné, de façon remplaçable, à d'autres modules d'étage (11), pour former un automate de formage monobloc, ou un automate de formage multibloc, et **en ce que** le module d'étage (11) est un bâti à col de cygne en forme de C, avec un côté gueule ouvert, susceptible de former, avec ses côtés, un élément composite avec d'autres modules d'étage.

10. Automate de formage à plusieurs étages selon la revendication 9, **caractérisé en ce que** des modules d'étage (11) à bâti à col de cygne chaque fois voisins sont décalés à 180° les uns par rapport aux autres et, dans les zones d'extrémité limitrophes aux côtés gueules, sont soutenus les uns les autres avec transmission des efforts, de préférence sont goujonnés, bridés par serrage et/ou vissés les uns aux autres.

11. Automate de formage à plusieurs étages selon la revendication 10, **caractérisé en ce que**, au moins aux deux extrémités d'un groupe des pièces de terminaison de bâtis à col de cygne (10) ayant la forme de modules à arcades, sont montées.
